# EUROPÄISCHE PATENTSCHRIFT

(11) **EP 0 564 823 B1**
(45) Veröffentlichungstag und Bekanntmachung des Hinweises auf die Patenterteilung: **18.09.1996**
(21) Anmeldenummer: 93103527.3
(22) Anmeldetag: 05.03.1993
(51) Int. Cl.: B65D 71/00

(54) **Umverpackung aus Karton**
Wrap around cardboard package
Gaine d'emballage en carton

(30) Priorität: 10.04.1992 DE 4212052
(43) Veröffentlichungstag der Anmeldung: 13.10.1993
(73) Patentinhaber: 4P EMBALLAGES FRANCE, F-60009 Beauvais Cedex (FR)
(72) Erfinder: Bienaime, Patrick, F-60112 Milly sur Therain (DE)
(74) Vertreter: Hutzelmann, Gerhard

(56) Entgegenhaltungen:
- EP-A- 0 233 078
- EP-A- 0 520 411
- US-A- 3 705 681

## Beschreibung

Die Erfindung bezieht sich auf eine Umverpackung aus Karton zum Umhüllen wenigstens eines Gegenstandes, mit einer Deckwand, zwei Seitenwänden sowie zwei einander wenigstens teilweise überlappenden, den Boden der Umverpackung bildenden Bodenwandabschnitten, von denen der eine Öffnungen und der andere hakenförmige Verschlußeinrichtungen aufweist, welche in die Öffnungen zum Verbinden der beiden Bodenwandabschnitte eingreifen.

Aus der EP-PS 0 233 078 ist eine derartige Umverpackung bekannt, bei der zum Eingreifen einer hakenförmigen Verschlußeinrichtung eine kreissegmentförmige Ausnehmung sowie eine Schlitzanordnung vorgesehen sind. Das Einfädeln der hakenförmigen Verschlußeinrichtung in diese beiden Aufnahmen ist äußerst kompliziert und aufwendig.

Der Erfindung liegt die Aufgabe zugrunde, eine Umverpackung der genannten Art so auszugestalten, daß ein einfaches Einhaken der hakenförmigen Verschlußeinrichtung möglich ist und trotzdem ein sicherer Verschluß erzielt wird.

Diese Aufgabe wird erfindungsgemäß durch die Merkmale des Patentanspruchs gelöst.

Mit einer deratigen Ausgestaltung ist das Verschließen der Umverpackung besonders einfach und ohne großen maschinellen Aufwand zu realisieren.

In der Zeichnung ist die Erfindung anhand eines Ausführungsbeispiels veranschaulicht.

Die Figur zeigt einen flachliegenden Kartonzuschnitt 1, der eine nicht dargestellte Deckwand sowie daran angeformte Seitenwände 2 und 3 aufweist. An jeder der beiden Seitenwände ist ein Bodenwandabschnitt 4 bzw. 5 über eine Faltlinie 6,7 angelenkt. Der Bodenwandabschnitt 4 ist an seinem von der Anlenk-Faltlinie 6 abgewandten Ende mit drei hakenförmigen Verschlußeinrichtungen 8 versehen, wobei diese Verschlußeinrichtungen 8 über eine Faltlinie 9 angelenkt sind. In der Mitte jeder Verschlußeinrichtung 8 ist diese Faltlinie 9 durch einen bogenförmigen, gegen den Bodenwandabschnitt 4 gerichteten Einschnitt 10 unterbrochen, wodurch ein nasenförmiger Vorsprung 100 gebildet ist. Die Verschlußeinrichtung 8 besteht aus zwei hintereinander angeordneten Teilen 18 und 28, die über eine weitere Faltlinie 11 miteinander verbunden sind. Im Verlauf dieser Faltlinie 11 sind von beiden Außenseiten her Aussparungen 12,13 zwischen den beiden Teilen 18 und 28 der Verschlußeinrichtung 8 vorgesehen. Beide Teile 18 und 28 der Verschlußeinrichtung 8 sind im wesentlichen trapezförmig ausgebildet und dienen zum Eingreifen in Öffnungen 15, die deckungsgleich zu den drei Verschlußeinrichtungen im anderen Bodenwandabschnitt 5 angeordnet sind. Diese Öffnungen 15 weisen jeweils eine Begrenzungskante 16 auf, die parallel zur Außenkante 17 des Bodenwandabschnittes 5 verläuft. An diese Begrenzungskante 16 schließen zwei gegeneinander geneigte, nach innen verlaufende weitere Begrenzungskanten 19,20 an, an deren Enden zwei auseinanderlaufende Begrenzungskanten 21,22 anschließen. Diese beiden auseinanderlaufenden Begrenzungskanten 21,22 sind durch eine im wesentlichen parallel zur ersten Begrenzungskante 16 verlaufende innere Begrenzungskante 23 verbunden, deren beiden Endabschnitte gegen die auseinanderlaufenden Begrenzungskanten 21,22 hin abgeknickt sind. In Verlängerung dieser beiden auseinanderlaufenden Begrenzungskanten 21,22 sind Schnittlinien 24,25 vorgesehen, in welche der äußere Teil 28 der hakenförmigen Verschlußeinrichtung 8 einzugreifen vermag. Dagegen stützt sich der bogenförmigen Einschnitt 10 mit seinen Endabschnitten 101 und 102 an der äußeren Begrenzungskante 16 im zusammengesteckten Zustand der beiden Bodenwandabschnitte 4 und 5 ab, wobei sich gleichzeitig der nasenförmige Vorsprung 100 an den Bodenwandabschnitt 5 anlegt.

## Patentansprüche

1. Umverpackung aus Karton zum Umhüllen wenigstens eines Gegenstandes, mit einer Deckwand, zwei Seitenwänden(2,3) sowie zwei einander wenigstens teilweise überlappenden, den Boden der Umverpackung bildenden Bodenwandabschnitten(4,5), von denen der eine Öffnungen(15) und der andere hakenförmige Verschlußeinrichtungen(8,18,28) aufweist, welche in die Öffnungen zum Verbinden der beiden Bodenwandabschnitte eingreifen, wobei die hakenförmigen Verschlußeinrichtungen(8) im wesentlichen aus zwei hintereinander angeordneten Teilen(18,28) bestehen, von denen der eine innere(18) über eine Faltlinie(9) am Bodenwandabschnitt(4) angelenkt ist, wobei innerhalb dieser Faltlinie(9) ein bogenförmiger, gegen den Bodenwandabschnitt(4) gerichteter Einschnitt(10) angeordnet ist, der einen nasenförmigen Vorsprung(100) abteilt, und der andere äußere Teil(28) über eine weitere Faltlinie(11) am ersten Teil(18) angelenkt ist, wobei im Bereich dieser zweiten Faltlinie(11) von der Außenseite her beiderseits je eine Aussparung(12,13) vorgesehen ist, und beide Teile(18,28) eine im wesentlichen trapezförmige Gestalt aufweisen, und die Öffnung(15) eine gerade und parallel zur Außenkante(17) des Bodenwandabschnittes(5) verlaufende Begrenzungskante(16) aufweist, dadurch gekennzeichnet, daß sich daran beiderseits zwei gegeneinander geneigte, nach innen verlaufende Begrenzungskanten(19,20) anschließen, an deren Ende zwei auseinanderlaufende Begrenzungskanten(21,22) angeordnet sind, die durch eine im wesentlichen parallel zur ersten Begrenzungskante(16) verlaufende innere Begrenzungskante(23) verbunden sind, deren beiden Endabschnitte gegen die auseinanderlaufenden Begrenzungskanten(21,22) abgeknickt sind, und daß in Verlängerung dieser beiden auseinanderlaufenden Begrenzungskanten(21,22) Schnittlinien(24,25) vorgesehen sind.

## Claims

1. Outer pack made from board for wrapping around at least one object, with a top panel, two side panels (2, 3) and two base panel sections (4, 5) that overlap each other at least to some extent and form the base of the outer pack, one of these base panel sections having openings (15), while the other one has hook-shaped closure elements (8, 11, 28), which engage the openings to join the two base panel sections together, the hook-shaped closure elements (8) consisting essentially of two sections (18, 28) located behind each other, the inner (18) of which is hinged to the base panel section (4) along a folding line (9), a cut (10) curving into the base panel section (4) being located within this folding line (9) and dividing off a projection (100), the other outer section (28) being hinged to the first section (18) along a further folding line (11), a recess (12, 13) being provided on both sides from the outside inwards in the area of this second folding line (11), both sections (18, 28) having an essentially trapezoidal shape, the opening (15) being defined by an edge (16) extending straight and parallel to the outside edge (17) of the base panel section (5), **wherein** this defining edge (16) is continued at both ends by two defining edges (19, 20) inclined towards each other and extending inwards, at the end of which two defining edges (21, 22) that extend away from each other are located and are connected by an inner defining edge (23) extending essentially parallel to the first defining edge (16), the two end sections of this inner defining edge (23) being bent towards the defining edges (21, 22) that extend away from each other, and **wherein** cut lines (24, 25) are provided as extensions to these two defining edges (21, 22) that extend away from each other.

## Revendications

1. Enveloppe d'emballage en carton pour envelopper au moins un objet, avec une paroi de recouvrement, deux parois latérales (2, 3) ainsi que deux parties de paroi de fond (4, 5) se chevauchant au moins partiellement et formant le fond de l'enveloppe d'emballage, dont l'une présente des ouvertures (15) et l'autre des dispositifs de fermeture (8, 18, 28) en forme de crochets, qui s'engagent dans les ouvertures pour assembler les deux parties de paroi de fond, les dispositifs de fermeture (8) en forme de crochets étant constitués pour l'essentiel de deux parties (18, 28) disposées l'une à la suite de l'autre, dont la première partie, intérieure (18), est articulée par l'intermédiaire d'une ligne de pliage (9) à la partie de paroi de fond (4), une entaille cintrée (10), dirigée vers la partie de paroi de fond (4), étant disposée à l'intérieur de cette ligne de pliage (9), entaille qui sépare une saillie (100) en forme d'ergot, et l'autre partie, extérieure (28), étant articulée à la première partie (18) par l'intermédiaire d'une autre ligne de pliage (11), un évidement respectif (12, 13) étant prévu de part et d'autre à partir du côté extérieur dans la région de cette deuxième ligne de pliage (11), les deux parties (18, 28) présentant une configuration essentiellement trapézoïdale, et l'ouverture (15) présentant un bord de délimitation (16) s'étendant en ligne droite et parallèlement au bord extérieur (17) de la partie de paroi de fond (5),
**caractérisée** en ce que deux bords de délimitation (19, 20) s'étendant vers l'intérieur et inclinés l'un par rapport à l'autre se raccordent de part et d'autre au bord de délimitation (16), deux bords de délimitation (21, 22) s'écartant l'un de l'autre étant disposés aux extrémités des bords de délimitation (19, 20) et étant reliés par un bord de délimitation intérieur (23) s'étendant sensiblement parallèlement au premier bord de délimitation (16), les deux parties terminales du bord de délimitation (23) étant repliées vers les bords de délimitation (21, 22) s'écartant l'un de l'autre, et en ce que des lignes de coupe (24, 25) sont prévues dans le prolongement de ces deux bords de délimitation (21, 22) s écartant l'un de l'autre.
